# EUROPÄISCHE PATENTSCHRIFT

(11) **EP 1 945 847 B1**
(45) Veröffentlichungstag und Bekanntmachung des Hinweises auf die Patenterteilung: **15.06.2011**
(21) Anmeldenummer: 06791609.8
(22) Anmeldetag: 22.08.2006
(51) Int. Cl.: D06B 15/02, D06B 23/02, F16C 13/00

(54) **VERFAHREN ZUR EINSTELLUNG DER LINIENKRAFT IM ARBEITSSPALT EINES WALZENPAARES SOWIE VORRICHTUNG ZUR BEHANDLUNG EINER WARENBAHN**
METHOD FOR SETTING THE LINEAR FORCE IN THE WORKING GAP OF A PAIR OF ROLLERS AND DEVICE FOR TREATING A WEB OF MATERIAL
PROCEDE DE REGLAGE DE LA FORCE LINEAIRE DANS UN ECARTEMENT DE TRAVAIL D'UNE PAIRE DE ROULEAUX, ET DISPOSITIF POUR LE TRAITEMENT D'UNE FEUILLE EN BANDE CONTINUE

(30) Priorität: 07.10.2005 DE 102005048458
(43) Veröffentlichungstag der Anmeldung: 23.07.2008
(73) Patentinhaber: Küsters Textile GmbH, 02763 Zittau (DE)
(72) Erfinder: JOHST, Detlef, 47906 Kempen (DE); BONGAERTZ, Michael, 47929 Grefrath (DE); PLOHL, Ivan, 47805 Krefeld (DE); FREMGENS, Marc, 47804 Krefeld (DE)
(74) Vertreter: Kluin, Jörg-Eden
(86) Internationale Anmeldenummer: PCT/EP2006/008233
(87) Internationale Veröffentlichungsnummer: WO 2007/042103

(56) Entgegenhaltungen:
- US-A- 4 392 288

## Beschreibung

Die Erfindung betrifft ein Verfahren zur Einstellung der Linienkraft im Arbeitsspalt eines Walzenpaares, das mindestens eine hydraulisch durchbiegesteuerbare Walze und eine pneumatisch betätigte Vorrichtung zur Anstellung der Walzen umfasst, bei dem die Einstellung der Linienkraft durch Vorgabe eines pneumatischen Betätigungsdrucks und Anpassung des hydraulischen Drucks im Sinne der Minimierung des Linienkraftfehlers erfolgt, sowie eine Vorrichtung zur Behandlung einer Warenbahn, mit einem einen Arbeitsspalt bildenden Walzenpaar, von dem zumindest eine Walze als hydraulisch durchbiegesteuerbare Walze ausgebildet ist, und mit einer pneumatisch betätigbaren Vorrichtung zur Anstellung der Walzen, wobei die Einstellung der Linienkraft in dem Arbeitsspalt durch Vorgabe eines pneumatischen Betätigungsdrucks und Anpassung des hydraulischen Drucks im Sinne der Minimierung des Linienkraftfehlers erfolgt.

Ein derartiges Verfahren sowie eine derartige Vorrichtung sind aus dem Dokument US-A-4 392 288 bekannt.

Eine derartige Vorrichtung kann auch beispielsweise zur Nassbehandlung einer Warenbahn dienen und ist in Form eines Foulards beispielsweise aus der EP-A-1 256 650 bekannt. Dieser umfasst einen Trog, in den eine Warenbahn von einer Umlenkwalze kommend von oben nach unten eingeleitet wird, worauf eine Umlenkrolle am Boden des Trogs umrundet und vertikal nach oben wieder aus dem Trog herausgeleitet wird, um nach Passieren einer oberhalb des Trogs angeordnetes Breitstreckwalze das Walzenpaar zu durchlaufen, dessen Arbeitsspalt dem Abquetschen überschüssiger Behandlungsflüssigkeit dient.

Bei diesem Walzenpaar ist eine der beiden Walzen im Sinne des Öffnens und Schließen des Arbeitsspalts verlagerbar in dem Maschinengestell der Vorrichtung angeordnet. Zum Schließen des Arbeitsspalts ist eine pneumatisch betätigte Vorrichtung vorgesehen, wobei der für die jeweilige Anwendung erforderliche Quetschdruck durch Vorgabe des pneumatischen Betätigungsdrucks eingestellt wird.

Um ein über die Warenbahnbreite gleichmäßiges Abquetschergebnis zu erzielen, ist es erforderlich, einen durch ein Durchbiegen der Walzen hervorgerufenen Linienkraftfehler zu korrigieren. Bekanntermaßen ist hierzu zumindest eine der beiden Walzen als hydraulisch durchbiegesteuerbare Walze ausgebildet, bei der ein rotierender Walzenmantel hydraulisch auf einem den Walzenmantel durchsetzendes Querhaupt abgestützt wird. Bildet sich durch die auf die im Walzenspalt auf die Walzen wirkenden Reaktionskräfte ein sogenanntes "Fischbauchprofil", bei dem die Spaltbreite in axialer Richtung der Walzen gesehen im Mittenbereich größer als an den Rändern ist, so kann dieses Fischbauchprofil zumindest teilsweise ausgeglichen werden, indem die mindestens eine hydraulisch durchbiegesteuerbare Walze mit einem hydraulischen Druck in einer Höhe beaufschlagt wird, die zu einer Durchbiegekorrektur deren Walzenmantels im Sinne eines im wesentlichen konstanten Walzenspalts und somit zu einer über die gesamte Warenbahnbreite im wesentlichen konstanten Abquetschwirkung führt.

Da der für die Linienkraftkorrektur erforderliche hydraulische Druck maßgeblich von der durch den pneumatischen Druck vorgegebenen Höhe der Linienkraft abhängt, ist es bekannt, pneumatisch/hydraulisch wirkende Verhältnisregler einzusetzen, welche in Abhängigkeit des die Walzen anstellenden und somit die Höhe der Linienkraft im wesentlichen bestimmenden pneumatischen Drucks den hydraulischen Druck steuern, mit welcher die mindestens eine durchbiegesteuerbare Walze beaufschlagt wird.

Eine derart ausgestaltete, zum Stand der Technik gehörende Vorrichtung ist - schematisch - in Fig. 2 dargestellt.

Nachteilig ist bei einer derartigen Vorrichtung, dass die Arbeitsbereiche der pneumatisch/hydraulisch wirkenden Verhältnisregler begrenzt sind, so dass die Vorrichtung nicht in dem gesamten Linienkraftbereich betrieben werden kann, der mit den den Arbeitsspalt begrenzenden Walzen überdeckbar wäre.

Der Erfindung liegt daher die Aufgabe zugrunde, ein Verfahren zur Einstellung der Linienkraft im Arbeitsspalt eines Walzenpaares bzw. eine Vorrichtung zur Behandlung einer Warenbahn, insbesondere zur Nassbehandlung einer Warenbahn der eingangs genannten Art zu schaffen, die die Behandlung von Warenbahnen in einem größeren Linienkraftbereich in einem zwischen zwei Walzen gebildeten Walzenspalt erlaubt.

Diese Aufgabe wird durch das in Anspruch 1 wiedergegebene Verfahren gelöst.

Dadurch, dass in einem Datenspeicher die den pneumatischen Drucken zugeordneten hydraulischen Drucke für das gesamte Arbeitsspektrum des Walzenpaars gespeichert sind, und dass diese Daten zur Ansteuerung mindestens eines elektro-pneumatischen Proportionalventils zur Betätigung der Vorrichtung zur Anstellung der Walzen und zur Ansteuerung eines den hydraulischen Betätigungsdruck für die mindestens eine durchbiegesteuerbare Walze verwendet werden, kann auf die pneumatisch/hydraulisch wirkenden Verhältnisregler verzichtet werden. Der Liniendruckbereich, in dem die Warenbahnbehandlung erfolgen kann, wird somit lediglich durch die den Walzenspalt begrenzenden Walzen limitiert. Darüber hinaus kann durch Auswahl der Funktion, nach der die hydraulischen Drucke den vorgegebenen pneumatischen Drucken zugeordnet werden, eine gegenüber dem Stand der Technik wesentlich verbesserte Korrektur der Linienkraftfehler erfolgen.

Grundsätzlich ist es möglich, mittels der entsprechenden Daten einerseits elektro-pneumatische Proportionalventile zur Betätigung der Vorrichtung zur Anstellung der Walzen, die hierzu beispielsweise pneumatisch betätigbare Kolben/Zylindereinheiten oder aufblasbare Faltenbälge umfasst, andererseits ein elektro-hydraulisches Proportionalventil zur Steuerung des Betätigungsdrucks für die mindestens eine durchbiegesteuerbare Walze anzusteuern.

Es hat sich jedoch gezeigt, dass zur Ansteuerung einer den hydraulischen Druck beeinflussenden Einrichtung eine solche besonders gut geeignet ist, welche primärseitig pneumatisch betätigt wird. Demgemäß wird vorzugsweise mittels der Daten für die hydraulischen Drucke ein elektro-pneumatisches Proportionalventil angesteuert und mittels des resultierenden pneumatischen Drucks die pneumatisch betätigte, den hydraulischen Druck beeinflussende Einrichtung angesteuert.

Besonders bevorzugt ist es dann, die Einrichtung als pneumatischhydraulisch wirkendes Überströmventil auszugestalten.

Um die Qualität der Linienkraftkorrektur weiter zu verbessern, ist es bevorzugt, die pneumatischen und hydraulischen Drucke zu messen und die Messwerte zum Vergleich Soll/Istwert zu verwenden.

Diese können dann - wie besonders bevorzugt ist - einer Regeleinrichtung zugeführt werden, die die pneumatischen und hydraulischen Drucke im Sinne einer Minimierung der Differenz zwischen den Soll- und Istwerten beeinflusst. Konstruktiv kann dies dadurch geschehen, dass die Differenzwerte einer elektronischen Einrichtung zugeführt werden, die die dem Datenspeicher entnommenen Daten um den erfassten Differenzwert korrigiert.

Die in Anspruch 6 wiedergegebene, erfindungsgemäße Vorrichtung zur Behandlung einer Warenbahn umfasst daher einen Datenspeicher, in dem den pneumatischen Drucken zugeordnete hydraulische Drucke für das gesamte Arbeitsspektrum des Walzenpaares gespeichert sind. Der Datenspeicher ist in einer speicherprogrammierbaren Steuerung vorgesehen, welcher Signalausgänge umfasst, an denen mit den pneumatischen und hydraulischen Drucken korrelierende elektrische Signale anliegen, wobei die Signalausgänge mit den pneumatischen bzw. den hydraulischen Druck beeinflussenden Einrichtungen wirkverbunden sind.

Die den pneumatischen Druck beeinflussende Einrichtungen umfassen vorzugsweise ein elektro-pneumatisch wirkendes Proportionalventil.

Die den hydraulischen Druck beeinflussende Einrichtung umfasst - besonders bevorzugt - ebenfalls ein elektro-pneumatisch wirkendes Proportionalventil, welches pneumatikseitig mit einer Einrichtung zur Beeinflussung des hydraulischen Drucks wirkverbunden ist, die beispielsweise als pneumatisch betätigtes, hydraulisches Überstromventil ausgebildet sein kann.

Besonders bevorzugt ist es, wenn die Vorrichtung pneumatisch/elektrisch bzw. hydraulisch/elektrisch wirkende Messeinrichtungen zur Erfassung der pneumatischen und hydraulischen Betätigungsdrucke umfasst, da die mittels dieser Messeinrichtungen erfassten Werte dann zur Korrektur der die pneumatischen, bzw. hydraulischen Drucke vorgebenden Signale verwendet werden können, wodurch eine Regelung dieser Drucke im engeren Sinne möglich ist.

Die Erfindung soll nun anhand der beigefügten Zeichnung, die schematische Blockschaltbilder der Erfindung (Fig. 1) und einer zum Stand der Technik gehörenden Vorrichtung (Fig. 2) zeigen, weiter erläutert werden.

Eine erfindungsgemäße Vorrichtung umfasst ein aus einer oberen Walze 1 und einer unteren Walze 2 gebildetes Quetschwalzenpaar 3, wobei die Walzen 1, 2 zwischen sich einen Arbeitsspalt bilden, durch den im angestellten Zustand der beiden Walzen 1, 2 eine Warenbahn hindurch geführt wird.

Die Walzen sind als hydraulisch durchbiegesteuerbare Walzen bekannter Bauart ausgebildet, die einen auf einem Querhaupt drehgelagerten Walzenmantel 4, 5 umfassen, welcher über hydraulisch wirkende Mittel in Richtung des Arbeitsspalts 6 von innen mit einer hydraulischen Kraft beaufschlagt werden kann.

In dem in Fig. 1 dargestellten Ausführungsbeispiel sind die Walzen als sogenannte S-Walzen ausgebildet, bei welchen der dem Walzenspalt zugewandte Bereich innerhalb des Walzenmantels und der dem Walzenspalt abgewandte Bereich mit unterschiedlich hohen hydraulischen Drucken beaufschlagbar sind. Hierzu weisen die Walzen 1, 2 Zuleitungen 7, 8 für unter Druck stehende Hydraulikflüssigkeit auf, welche mit zum Arbeitsspalt 6 hin wirkenden, in der Zeichnung nicht dargestellten Druckkammern verbunden sind.

Die Hydraulikflüssigkeit wird über Drosseln 9, 10 jeweils einer in entgegengesetzter Richtung wirkenden Druckkammer zugeführt, so dass die Walzenmäntel 4, 5 unter einer resultierenden, zum Arbeitsspalt 6 hin wirkenden Kraft auf dem jeweils zugehörigen Querhaupt schwimmend gelagert sind. Die Hydraulikflüssigkeit wird nach dem Passieren der Walzen 1, 2 über Ableitungen 11, 12 abgeführt.

Die untere Walze 2 ist zum Öffnen und Schließen des Arbeitsspaltes 2 verlagerbar in einem in der Zeichnung nicht dargestellten Maschinengestell gelagert. Auf die beiden Enden ihres Querhaupts wirkt jeweils ein pneumatisch betätigbarer Faltenbalg 13, 14, wie in Fig. 1 durch die Linie L angedeutet ist. Werden die Faltbälge 13, 14 mit Druckluft beaufschlagt, so wird die untere Walze 2 gegen die obere Walze 1 angestellt, und zwar mit einer Linienkraft, die von der Höhe des pneumatischen Andrucks, mit dem die Faltenbälge 13, 14 beaufschlagt werden, abhängig ist.

Je größer der Druck in den Faltenbälgen 13, 14 und damit die Linienkraft in dem Arbeitsspalt 6 ist, desto stärker besteht die Tendenz der Walzenmäntel 4, 5, sich bezogen auf ihre axiale Richtung im Mittenbereich im Sinne einer Vergrößerung des Arbeitsspalts 6 durchzubiegen. Um dieser Tendenz entgegenzuwirken, werden die Walzenmäntel 4, 5 in den dem Arbeitsspalt 6 zugewandten Bereichen von innen mit hydraulischem Druck beaufschlagt, dessen Höhe zunehmen muss, je höher der pneumatische Anstelldruck ist.

Um diese Erhöhung des hydraulischen Drucks in Abhängigkeit des pneumatischen Anstelldrucks über zumindest nahezu den gesamten Arbeitsbereich der Walzen 4, 5 selbsttätig vorzunehmen, weist die erfindungsgemäße Vorrichtung einen als speicherprogrammierbare Steuerung ausgebildeten Datenspeicher 15 auf, in welchem die pneumatischen Druckwerte zugeordneten hydraulischen Druckwerte zur Korrektur des Linienkraftfehlers für das gesamte Arbeitsspektrum des Walzenpaares 4, 5 gespeichert sind.

Der Datenspeicher 15 ist mit analogen Ausgängen 16, 17, 18 verbunden, an denen jeweils ein einen Druckwert charakterisierendes, elektrisches Signal ansteht.

Der Ausgang 16 ist mit einem elektro-pneumatischen Proportionalventil 19 verbunden, welches in Abhängigkeit des elektrischen Eingangssignals den von einer Druckluftquelle 20 bereitgestellten pneumatischen Druck auf einen gewünschten Wert reduziert. Der pneumatische Ausgang des Proportionalventils 19 ist über eine Druckleitung 21 mit dem Eingang eines Volumenverstärkers 22 verbunden, welcher in Abhängigkeit des über die Leitung 21 primärseitig anstehenden Drucks das Einströmen eines Druckluftvolumens über eine Leitung 23 in den Faltenbalg 13 zulässt, bis in diesem sich der zur Erzielung der gewünschten Linienkraft im Arbeitsspalt 6 notwendige pneumatische Druck aufgebaut hat. Letzteres wird durch Ankopplung einer Messleitung 24 an die Leitung 23 ermöglicht, deren Ende mit einem Druck-Spannungswandler 25 verbunden ist, der dem erfassten Druckwert im elektrischen Signal zugeordnet und über eine elektrische Leitung 26 einem Eingang 27 der den Datenspeicher 15 umfassenden speicherprogrammierbaren Steuerung 30 zuführt. Mit der somit erfassten Differenz zwischen Ist- und Sollwert wird das an dem Ausgang 16 anliegende Signal solange korrigiert, bis an dem Druck-Spannungswandler 25 der gewünschte pneumatische Druck anliegt.

Der Ausgang 18 der speicherprogrammierbaren Steuerung 13 ist unter Zwischenschaltung derselben Bauteile, die somit mit denselben Bezugszeichen, jedoch um ein' ergänzt gezeichnet sind, mit dem Faltenbalg 14 verbunden. Die Messung des pneumatischen Istdrucks in dem Faltenbalg 14 erfolgt wiederum durch Ankopplung eines Druck-Spannungswandlers 25' über eine Leitung 24', wobei der elektrische Ausgang des Druck-Spannungswandlers 25' über eine elektrische Leitung 26' mit einem Eingang 28 zwecks Soll-Istwertabgleich verbunden ist.

Der elektrische Ausgang 17 der speicherprogrammierbaren Steuerung 30 ist ebenfalls mit einem elektro-pneumatischen Proportionalventil 29 verbunden, an dessen Ausgang der durch die Druckluftquelle 20 bereitgestellte pneumatische Druck um einen durch das an dem Ausgang 17 anstehende elektrische Signal vorgegebenen reduzierten Betrag ansteht. Dieser reduzierte pneumatische Druck liegt über eine Druckleitung 31 am Steuereingang eines pneumatischhydraulisch wirkenden Überströmventils 32 an.

Das Überströmventil 32 ist über eine Hydraulikzuleitung 33 mit einer Hydraulikquelle 34, die Hydraulikflüssigkeit unter einem erforderlichen Druck in einer erforderlichen Menge zur Verfügung steht, verbunden. In Abhängigkeit des über die Druckleitung 31 anstehenden, pneumatischen Steuerdrucks wird über eine Hydraulikleitung 35 Hydraulikflüssigkeit über die Zuleitungen 7 und 8 den Walzen 1, 2 zugeführt.

Zum Soll-Istwertvergleich und einer entsprechenden Nachregelung ist ein Druck-Spannungswandler 36 über eine Messleitung 38 an die Hydraulikleitung 35 angeschlossen. Sein Ausgang ist mit einer elektrischen Leitung 39 mit einem Eingang 40 der systemprogrammierbaren Steuerung 30 verbunden, so dass mittels dieser wiederum eine Beeinflussung des am Ausgang 17 anstehenden Signals im Sinne eines Soll-Istwertausgleichs vorgenommen werden kann.

Im Unterschied hierzu erfolgt bei der zum Stand der Technik gehörenden, in Fig. 2 schematisch dargestellten Vorrichtung lediglich eine Steuerung des Hydraulikdrucks in Abhängigkeit des pneumatischen Drucks mechanisch durch ein pneumatisches, Verhältnisregler umfassendes Rechenwerk 37, wobei aufgrund der begrenzten Arbeitsbereiche der pneumatisch/hydraulisch wirkenden Verhältnisregler der Arbeitsbereich des Walzenpaares 1, 2 nicht ausgeschöpft werden konnte.

### Bezugszeichenliste:

- 1: obere Walze
- 2: untere Walze
- 3: Quetschwalzenpaar
- 4: Walzenmantel
- 5: Walzenmantel
- 6: Arbeitsspalt
- 7: Zuleitung
- 8: Zuleitung
- 9: Drossel
- 10: Drossel
- 11: Ableitung
- 12: Ableitung
- 13: Faltenbalg
- 14: Faltenbalg
- 15: Datenspeicher
- 16: Ausgang
- 17: Ausgang
- 18: Ausgang
- 19: Proportionalventil
- 20: Druckluftwelle
- 21: Druckleitung
- 22: Volumenverstärker
- 23: Leitung
- 24: Messleitung
- 25: Druck-Spannungswandler
- 26: elektrische Leitung
- 27: Eingang
- 28: Eingang
- 29: Druck-Spannungswandler
- 30: systemprogrammierbare Steuerung
- 31: Druckleitung
- 32: Überströmventil
- 33: Hydraulikleitung
- 34: Hydraulikquelle
- 35: Hydraulikleitung
- 36: Druck-Spannungswandler
- 37: Rechenwerte
- 38: Messleitung
- 39: elektrische Leitung
- 40: Eingang

- L: Linie

## Patentansprüche

1. Verfahren zur Einstellung der Linienkraft im Arbeitsspalt eines Walzenpaares, das mindestens eine hydraulisch durchbiegesteuerbare Walze und eine pneumatisch betätigte Vorrichtung zur Anstellung der Walzen umfasst,
bei dem die Einstellung der Linienkraft durch Vorgabe eines pneumatischen Betätigungsdrucks und Anpassung des hydraulischen Drucks im Sinne der Minimierung des Linienkraftfehlers erfolgt,
**dadurch gekennzeichnet,**
**dass** in einem Datenspeicher (15) die den pneumatischen Druckwerten zugeordneten hydraulischen Druckwerte für das gesamte Arbeitsspektrum des Walzenpaars (3) gespeichert sind, und
**dass** diese Daten zur Ansteuerung mindestens eines elektro-pneumatischen Proportionalventils (19, 19') zur Betätigung der Vorrichtung zur Anstellung der Walzen (1, 2) und zur Ansteuerung einer den hydraulischen Betätigungsdruck für die mindestens eine durchbiegesteuerbare Walze vorgesehenen Hydraulikquelle (34) verwendet werden.

2. Verfahren nach Anspruch 1, **dadurch gekennzeichnet, dass** mittels der Daten für die hydraulischen Drucke ein elektro-pneumatisches Proportionalventil (29) angesteuert und mittels des resultierenden pneumatischen Drucks eine pneumatisch betätigte, den hydraulischen Druck beeinflussende Einrichtung angesteuert wird.

3. Verfahren nach Anspruch 2, **dadurch gekennzeichnet, dass** die Einrichtung ein pneumatisch-hydraulisch wirkendes Überströmventil umfasst.

4. Verfahren nach einem der Ansprüche 1 bis 3, **dadurch gekennzeichnet, dass** die pneumatischen und hydraulischen Drucke gemessen und die Messwerte zum Vergleich Soll-Istwert verwendet werden.

5. Verfahren nach Anspruch 4, **dadurch gekennzeichnet, dass** die Soll-Istwerte einer Regeleinrichtung zugeführt werden, die die pneumatischen und hydraulischen Drucke im Sinne einer Minimierung der Differenz zwischen den Soll- und Istwerten beeinflusst.

6. Vorrichtung zur Behandlung einer Warenbahn,
mit einem einen Arbeitsspalt (6) bildenden Walzenpaar (3), von dem zumindest eine Walze (1, 2) als hydraulisch durchbiegesteuerbare Walze ausgebildet ist,
und mit einer pneumatisch betätigbaren Vorrichtung zur Anstellung der Walzen, wobei die Einstellung der Linienkraft in dem Arbeitsspalt (6) durch Vorgabe eines pneumatischen Betätigungsdrucks und Anpassung des hydraulischen Drucks im Sinne der Minimierung des Linienkraftfehlers erfolgt,
**dadurch gekennzeichnet,**
**dass** die Vorrichtung einen Datenspeicher (15), in dem den pneumatischen Druckwerten zugeordnete hydraulische Druckwerte für das gesamte Arbeitsspektrum des Walzenpaars (3) gespeichert sind,
und **dass** der Datenspeicher (15) in einer speicherprogrammierbaren Steuerung (30) vorgesehen ist, welche Signalausgänge (16, 17, 18) umfasst, an denen mit den pneumatischen und hydraulischen Drucken korrelierende elektrische Signale anliegen, wobei die Signalausgänge (16, 17, 18) mit den den pneumatischen bzw. den hydraulischen Druck beeinflussenden Einrichtungen (19, 19', 29) wirkverbunden sind.

7. Vorrichtung nach Anspruch 6, **dadurch gekennzeichnet, dass** die den pneumatischen Druck beeinflussenden Einrichtung (19, 19', 29) ein elektro-pneumatisch wirkendes Proportionalventil (19, 19', 29) umfasst.

8. Vorrichtung nach Anspruch 6 oder 7, **dadurch gekennzeichnet, dass** die den hydraulischen Druck beeinflussende Einrichtung ein elektro-pneumatisch wirkendes Proportionalventil (29) umfasst, welches pneumatikseitig mit einer Einrichtung zur Beeinflussung des hydraulischen Drucks wirkverbunden ist.

9. Vorrichtung nach Anspruch 8, **dadurch gekennzeichnet, dass** die Einrichtung zur Beeinflussung des hydraulischen Drucks ein pneumatisch betätigtes, hydraulisches Überströmventil (32) umfasst.

10. Vorrichtung nach Anspruch 9, **dadurch gekennzeichnet, dass** pneumatisch/elektrisch bzw. hydraulisch/elektrisch wirkende Messeinrichtungen (25, 25', 36) zur Erfassung der pneumatischen und hydraulischen Betätigungsdrucke vorgesehen sind.

## Claims

1. Method for setting the linear force in the working nip of a pair of rolls which comprises at least one hydraulically controlled deflection roll and a pneumatically actuated device for throwing on the rolls,
in which the linear force is set by predefining a pneumatic actuating pressure and adapting the hydraulic pressure with the effect of minimizing the linear force error,
**characterized**
**in that** the hydraulic pressure values assigned to the pneumatic pressure values for the entire working range of the pair of rolls (3) are stored in a data memory (15), and
**in that** these data are used to drive at least one electro-pneumatic proportional valve (19, 19') for actuating the device for throwing on the rolls (1, 2) and to drive a hydraulic source (34) providing the hydraulic actuating pressure for the at least one controlled deflection roll.

2. Method according to Claim 1, **characterized in that** by means of the data for the hydraulic pressures, an electro-pneumatic proportional valve (29) is driven and, by means of the resultant pneumatic pressure, a pneumatically actuated unit influencing the hydraulic pressure is driven.

3. Method according to Claim 2, **characterized in that** the unit comprises a pneumatically-hydraulically acting bypass valve.

4. Method according to one of Claims 1 to 3, **characterized in that** the pneumatic and hydraulic pressures are measured and the measured values are used for the set point-actual value comparison.

5. Method according to Claim 4, **characterized in that** the set points and actual values are fed to a control device, which influences the pneumatic and hydraulic pressures with the effect of minimizing the difference between the set points and actual values.

6. Device for treating a web of material,
having a pair of rolls (3) forming a working nip (6), of which at least one roll (1, 2) is constructed as a hydraulically controlled deflection roll,
and having a pneumatically actuated device for throwing on the rolls, the line force in the working nip (6) being set by predefining a pneumatic actuating pressure and adapting the hydraulic pressure with the effect of minimizing the linear force error,
**characterized**
**in that** the device has a data memory (15), in which hydraulic pressure values assigned to the pneumatic pressure values for the entire working range of the pair of rolls (3) are stored, and
**in that** the data memory (15) is provided in a programmable logic controller (30) which comprises signal outputs (16, 17, 18), on which electrical signals correlating with the pneumatic and hydraulic pressures are present, the signal outputs (16, 17, 18) being operatively connected to the units (19, 19', 29) influencing the pneumatic and the hydraulic pressure, respectively.

7. Device according to Claim 6, **characterized in that** the unit (19, 19', 29) influencing the pneumatic pressure comprises an electro-pneumatically acting proportional valve (19, 19', 29).

8. Device according to Claim 6 or 7, **characterized in that** the unit influencing the hydraulic pressure comprises an electro-pneumatically acting proportional valve (29) which, on the pneumatic side, is operatively connected to a unit for influencing the hydraulic pressure.

9. Device according to Claim 8, **characterized in that** the unit for influencing the hydraulic pressure comprises a pneumatically actuated hydraulic bypass valve (32).

10. Device according to Claim 9, **characterized in that** pneumatically/electrically and hydraulically/ electrically acting measuring units (25, 25', 36) are provided to measure the pneumatic and hydraulic actuating pressures.

## Revendications

1. Procédé pour ajuster la force linéaire dans l'écartement de travail d'une paire de rouleaux, qui comprend au moins un rouleau commandable en flexion de manière hydraulique et un dispositif à commande pneumatique pour placer les rouleaux,
dans lequel l'ajustement de la force linéaire a lieu en prédéfinissant une pression d'actionnement pneumatique et en adaptant la pression hydraulique dans le sens d'une minimisation de l'erreur de force linéaire,
**caractérisé en ce que**
les valeurs de pression hydrauliques associées aux valeurs de pression pneumatiques pour l'ensemble du spectre de travail de la paire de rouleaux (3) sont stockées dans une mémoire de données (15), et **en ce que** ces données sont utilisées pour commander au moins une soupape proportionnelle électropneumatique (19, 19') pour actionner le dispositif pour placer les rouleaux (1, 2) et pour commander une source hydraulique (34) fournissant la pression d'actionnement hydraulique prévue pour l'au moins un rouleau commandable en flexion.

2. Procédé selon la revendication 1, **caractérisé en ce qu'**une soupape proportionnelle électropneumatique (29) est commandée au moyen des données pour les pressions hydrauliques, et un dispositif influençant la pression hydraulique, à commande pneumatique, est commandé au moyen de la pression pneumatique résultante.

3. Procédé selon la revendication 2, **caractérisé en ce que** le dispositif comprend une soupape de débordement agissant de manière pneumatique-hydraulique.

4. Procédé selon l'une quelconque des revendications 1 à 3, **caractérisé en ce que** les pressions pneumatiques et hydrauliques sont mesurées et les valeurs de mesure sont utilisées pour comparer les valeurs réelles aux valeurs de consigne.

5. Procédé selon la revendication 4, **caractérisé en ce que** les valeurs réelles et de consigne sont acheminées à un dispositif de régulation, qui influence les pressions pneumatiques et hydrauliques dans le sens d'une minimisation de la différence entre les valeurs réelles et de consigne.

6. Dispositif de traitement d'une bande de produit, comprenant une paire de rouleaux (3) formant un écartement de travail (6), à partir de laquelle est réalisé au moins un rouleau (1, 2) en tant que rouleau commandable en flexion de manière hydraulique,
et comprenant un dispositif à commande pneumatique pour placer les rouleaux, l'ajustement de la force linéaire dans l'écartement de travail (6) ayant lieu en prédéfinissant une pression d'actionnement pneumatique et en adaptant la pression hydraulique dans le sens d'une minimisation de l'erreur de force linéaire,
**caractérisé en ce que**
le dispositif présente une mémoire de données (15) dans laquelle sont mémorisées les valeurs de pression hydrauliques associées aux valeurs de pression pneumatiques pour le spectre de travail total de la paire de rouleaux (3),
et **en ce que** la mémoire de données (15) est prévue dans une commande programmable par mémoire (30), qui comprend des sorties de signaux (16, 17, 18), auxquelles s'appliquent des signaux électriques corrélés aux pressions pneumatiques et hydrauliques, les sorties de signaux (16, 17, 18) étant connectées fonctionnellement aux dispositifs (19, 19', 29) influençant la pression pneumatique ou hydraulique.

7. Dispositif selon la revendication 6, **caractérisé en ce que** le dispositif (19, 19', 29) influençant la pression pneumatique comprend une soupape proportionnelle (19, 19', 29) agissant de manière électropneumatique.

8. Dispositif selon la revendication 6 ou 7, **caractérisé en ce que** le dispositif influençant la pression hydraulique comprend une soupape proportionnelle (29) agissant de manière électropneumatique, qui est connectée fonctionnellement du côté pneumatique à un dispositif pour influencer la pression hydraulique.

9. Dispositif selon la revendication 8, **caractérisé en ce que** le dispositif pour influencer la pression hydraulique comprend une soupape de débordement hydraulique (32) à commande pneumatique.

10. Dispositif selon la revendication 9, **caractérisé en ce que** des dispositifs de mesure (25, 25', 36) agissant de manière pneumatique/électrique ou hydraulique/électrique sont prévus pour détecter des pressions d'actionnement pneumatiques et hydrauliques.
